# EUROPÄISCHE PATENTSCHRIFT

(11) **EP 1 360 035 B1**
(45) Veröffentlichungstag und Bekanntmachung des Hinweises auf die Patenterteilung: **17.05.2006**
(21) Anmeldenummer: 02702308.4
(22) Anmeldetag: 25.01.2002
(51) Int. Cl.: B24C 5/06

(54) **SCHLEUDERRADANORDNUNG**
CENTRIFUGAL WHEEL SYSTEM
ENSEMBLE TURBINE DE SABLAGE

(30) Priorität: 02.02.2001 DE 10104703
(43) Veröffentlichungstag der Anmeldung: 12.11.2003
(73) Patentinhaber: Schlick, Jennifer, 48629 Metelen (DE)
(72) Erfinder: Schlick, Jennifer, 48629 Metelen (DE)
(74) Vertreter: Linnemann, Winfried
(86) Internationale Anmeldenummer: PCT/EP2002/000749
(87) Internationale Veröffentlichungsnummer: WO 2002/062529

(56) Entgegenhaltungen:
- DE-C- 19 752 549
- US-A- 2 286 754
- US-A- 3 368 308

## Beschreibung

Die Erfindung betrifft eine Schleuderradanordnung zur Oberflächenbehandlung von Werkstücken, mit einem Schleuderrad, das mehrere radial an diesem angeordnete Wurfschaufeln, ein koaxial zu dem Schleuderrad angeordnetes Verteilerrad und eine ebenso koaxial zu diesem angeordnete, nachstellbare Strahlleithülse aufweist, mit der die Richtung des bearbeitenden Strahles durch Verstellung eines Fensters der Strahlleithülse gesteuert wird, (siehe z.B. US-A-3368308).

Aus der DE 44 10 628 C2 ist eine gattungsgemäße Schleuderradanordnung bekannt. Die fenster- oder schlitzartige Leithülsenöffnung eines solchen Schleuderrades wird durch das fließende und fliegende Strahlmittel abgerieben und verschlissen. Dieser Verschleiß wird in erster Linie in Drehrichtung beobachtet. Stellung und Größe der Leithülsenöffnung bestimmen den Abstrahlwinkel des Strahlmittels, so dass der Verschleiß, der zu einem Abtragen des Kantenmaterials führt, auch die Steuerkante verschiebt. Die Putzleistung verschlechtert sich und die Leithülse muss ersetzt werden. Außerdem verschiebt sich das Strahlbild in unerwünschter Weise. Zwar kann durch manuelles Zurückstellen der Strahlleithülse eine Verbesserung des Strahlbildes eingeleitet werden. Jedoch erfordert dies jeweils eine genaue Zentrierung und Neu- Justierung der Strahlleithülse sowie eine Arbeitsunterbrechung.

Aus der DE-PS 197 52 549 C1 ist weiterhin eine Schleuderradanordnung bekannt, die mit einem externen oder internen Sensor zur Ermittlung des Verschleißes und der Verschleißrichtung am Fenster der Strahlleithülse versehen ist. Der Sensor ist mit einem elektronischen Steuerkreis verbunden. Bei einem durch Verschleiß verursachten Ansprechen des Sensors ist eine Winkelverstellung der Strahlleithülse über ein Stellglied auslösbar. Diese Schleuderradanordnung hat sich für die meisten Anwendungsfälle bewährt, da sie ein automatisches Nachführen der Steuerkante, die im Betrieb fortwährend abgetragen wird, erlaubt.

Nachteilig bleibt jedoch, dass sich die Leithülsenöffnung wegen des Verschleißes der Steuerkante insgesamt vergrößert. Zwar ist an der Steuerkante der stärkere Verschleiß zu beobachten, jedoch ist auch eine hintere, zur Steuerkante parallele Begrenzungskante der Leithülsenöffnung dem Strahlmittel ausgesetzt und verschleißt. Insgesamt vergrößert sich der Strahlbereich mit zunehmender Standzeit der Leithülse. Erreicht der Öffnungswinkel der Leithülsenöffnung ein bestimmtes Maß, ist es nicht mehr möglich, den Strahl in den freien Winkel zwischen zwei Turbinenschaufeln zu lenken, so dass das unkontrolliert austretende Strahlmittel letztlich zur Selbstzerstörung der Turbine führen kann. Die Strahlleithülse muss daher laufend auf Erreichen dieses Verschleißzustandes überwacht und rechtzeitig ausgetauscht werden, wodurch erhebliche Stillstandzeiten der Schleuderradanordnung in Kauf zu nehmen sind.

Eine Anordnung von Sensoren in der Steuerkante ist zudem bei Strahlleithülsen aus Sintermetall nicht möglich, wobei dieser Werkstoff aber aufgrund seiner hohen Standzeit vorteilhaft ist.

Es stellt sich damit die Aufgabe, eine Schleuderradanordnung anzugeben, bei der die kontinuierliche Vergrößerung des Strahlbereichs kompensiert werden kann, so dass der Strahl wirksam auf diejenigen Bereiche des Werkstücks zu begrenzen ist, bei denen eine Strahlbehandlung vorgesehen ist, und benachbarte Bereiche am Werkstück frei von einer direkten Strahlmitteleinwirkung zu halten sind.

Diese Aufgabe wird durch die Merkmale des Anspruchs 1 gelöst.

Vorgesehen sind demnach zwei koaxiale Hülsen, die ineinander setzbar sind und die beide fensterartige Öffnungen an ihrem Umfang aufweisen, welche es erlauben, Strahlgut von einem innerhalb der beiden Hülsen liegenden Verteilerrad in den freien Winkel zwischen zwei Turbinenschaufeln zu leiten.

Mit fortwährendem Verschleiß vergrößert sich der Öffnungswinkel und die Öffnungshöhe, da die Kanten der Leithülsenöffnung und der Begrenzungshülsenöffnung vom Strahlmittel abgetragen werden. Durch die vergrößerte Öffnungsfläche verändert sich auch das Strahlbild der Schleuderanordnung am Werkstück. Um dem entgegenzuwirken, kann die Strahlbegrenzungshülse so weit gegenüber der Strahlleithülse verdreht werden, bis ein Teil des Umfangs der Strahlbegrenzungshülse einen Teil der Strahlleithülse überdeckt. An Stelle der hinteren Begrenzungskante der Strahlleithülse begrenzt dann die Strahlbegrenzungskante der Strahlbegrenzungshülse den Öffnungswinkel für den Austritt des Strahlmittels. Das Austrittsfenster wird durch die Überlappung der fensterartigen Öffnungen in den beiden Hülsen definiert.

Vorzugsweise haben die Leithülsenöffnung und die Begrenzungshülsenöffnung einen gleichen Öffnungswinkel und eine gleiche Öffnungshöhe, so dass sie in eine Ausgangslage zu bringen sind, in der sie sich überdecken. Damit steht bei Betriebsbeginn mit neuen Hülsen die maximale Öffnungsfläche zur Verfügung.

Die erfindungsgemäße Schlenderradanordnung sieht vor, dass die Strahlbegrenzungshülse gegenüber der Strahlleithülse axial verschiebbar zueinander ist. Damit kann eine weitere Vergrößerung der Öffnungsfläche kompensiert werden, die auf einem Verschleiß der entlang des Umfangs der Leit- bzw. Begrenzungshülsenöffnung verlaufenden Bogenkanten beruht. Durch eine axiale Verschiebung der Strahlleithülse gegenüber der Strahlbegrenzungshülse schiebt sich eine der Bogenkanten über die Öffnung, wodurch die Öffnungshöhe verändert wird.

Es ist ein wesentlicher Vorteil der Erfindung, dass mit der Veränderung des Öffnungswinkels und/oder der Öffnungshöhe der zunehmende Abtrag der Begrenzungskanten durch Verschleiß kompensierbar ist, so dass das Strahlbild konstant bleibt.

Daneben ist es aber auch möglich, die radiale und ggf. axiale Verstellbarkeit der Strahlleithülse zu der Strahlbegrenzungshülse dazu zu nutzen, im laufenden Betrieb das Strahlbild in seiner Größe zu ändern, um je nach Beschaffenheit des Werkstücks mehr oder weniger große bzw. unterschiedlich geformte Bereiche am Werkstück zu strahlen.

Weiterhin kann wegen der Verstellbarkeit der Hülsen zueinander die Fensteröffnung für den Strahlmittelaustritt auch vollständig geschlossen werden. So kann die Schleuderradanordnung beim Auslaufen des Schleuderrads schon über nicht zu strahlende Werkstückbereiche gefahren werden bzw. das Werkstück kann aus dem Wirkungsbereich des Schleuderrads entfernt werden. Reste von Strahlmittel, die von dem auslaufenden Verteilerrad noch abgegeben werden, werden an der geschlossenen Leithülsenöffnung zurückgehalten. Eine Verstellung der Strahlleithülse und/oder der Strahlbegrenzungshülse ist relativ einfach möglich, da diese Teile nicht mit dem Schleuderrad selbst rotieren. Beispielsweise kann mit Hilfe eines Servomotors oder eines Schrittschaltgetriebes entsprechend einer vorgegebenen Signalfolge die Strahlleithülse soweit verstellt werden, dass die Abtragung ihrer Steuerkante kompensiert ist. Das Gleiche gilt für die Strahlbegrenzungshülse und die Verstellung ihrer Strahlbegrenzungskante.

Eine weitere vorteilhafte Ausgestaltung der Erfindung sieht die Anordnung wenigstens eines externen oder internen Sensors zur Ermittlung des Verschleißes und der Verschleißrichtung bei der Leithülsenöffnung der Strahlleithülse und/oder einer Fensteröffnung der Strahlbegrenzungshülse vor. Der Sensor ist mit einem elektronischen Steuerkreis verbunden. Bei einem durch Verschleiß verursachten Ansprechen des Sensors ist eine Winkelverstellung der Strahlleithülse und/oder der Strahlbegrenzungshülse über jeweils wenigstens ein Stellglied auslösbar.

Ein Ausführungsbeispiel der Erfindung ist in der Zeichnung dargestellt. Die Figuren der Zeichnung zeigen im einzelnen:
- Fig. 1: ein Schleuderrad mit einer zu bestrahlenden Werkstückoberfläche in schematisierter, perspektivischer Ansicht;
- Fig. 2 und 3: eine Strahlbegrenzungshülse mit eingesetzter Strahlleithülse in perspektivischer Ansicht;
- Fig. 4: eine Schleuderradanordnung in schematischer Schnittdarstellung.

In Fig. 1 ist eine Schleuderstrahlanlage dargestellt, die ein Schleuderrad 10 mit radial an diesem angeordneten Wurfschaufeln 11.1,...,11.n, ein Verteilerrad 12, eine dieses umgebende Strahlleithülse 1 und eine Strahlbegrenzungshülse 20 aufweist. Das innenliegende Verteilerrad 12, die Strahlleithülse 1 und die Strahlbegrenzungshülse 20 sind jeweils konzentrisch zueinander und zu dem Schleuderrad 10 angeordnet. In der in Fig. 1 gezeigten Ausführungsform liegt die Strahlbegrenzungshülse 20 in der schwarz gezeichneten Strahlleithülse 1. Sowohl die Strahlleithülse 1 als auch die Strahlbegrenzungshülse 20 weisen Fensteröffnungen an ihrem Umfang auf, durch die Strahlmittel in den winkelförmigen Spalt zwischen je zwei der Wurfschaufeln 11.1,...,11.n austreten kann. Der Schleuderstrahl 15 gelangt entlang einer Steuerkante 5 der Strahlleithülse 1 auf die Vorderseite der Wurfschaufel 11 und wird von dieser erheblich beschleunigt, so dass anschließend die einzelnen Partikel des Strahlmittels mit hoher Energie auf eine Werkstückoberfläche 16 auftreffen.

Dabei kommt der Steuerkante 5 der Strahlleithülse 1 eine wichtige Rolle zu, da diese die Stellung und Größe der Leithülsenöffnung und den Abstrahlwinkel des Strahlmittels bestimmt. Durch Verschleiß wird die Steuerkante 5 abgetragen, wodurch sich die Fensteröffnung vergrößert. Die Putzleistung und die Exaktheit des Strahlbildes verschlechtern sich wesentlich. Gleiches gilt für die zur Steuerkante 5 parallele hintere Begrenzungskante 6.

In Figur 2 ist eine Strahlbegrenzungshülse 20 gezeigt, die in eine Strahlleithülse 1 eingesetzt ist. Die beiden Teile sind gegeneinander verdrehbar. Insbesondere erfolgt die Verstellung wenigstens einer der Hülsen durch einen Stellmotor. Die Strahlleithülse 1 und die Strahlbegrenzungshülse 20 weisen jeweils eine fensterartige Leithülsen- bzw. Begrenzungshülsenöffnung 2; 22 auf, die durch sich axial erstreckende Steuer- und Begrenzungskanten 5,6; 25,26 sowie durch vorzugsweise umfangsparallele Bogenkanten 7,8; 27,28 begrenzt werden. Die Steuerkanten 5; 25 liegen direkt im Bereich des durch das Verteilerrad 12 ausgeworfenen Strahlmittelstroms und verschleißen daher am stärksten. Durch Verschleiß wandern aber auch die Begrenzungskanten 6; 26 aus und vergrößern die Leithülsen- bzw. Begrenzungshülsenöffnung 2; 22.

Mit der Schleuderradanordnung der Erfindung ist es möglich, die Begrenzungshülse 20 soweit radial gegenüber der Strahlleithülse 1 zu verdrehen, dass ihre Begrenzungskante in eine die Leithülsenöffnung 2 wenigstens teilweise überdeckende Position stellbar ist, wie in Fig. 2 dargestellt. Damit wird die durch Verschleiß bedingte Vergrößerung der Fläche der Leithülsenöffnung 2 kompensiert und die Strahlausdehnung des Strahlmittels 15 wieder auf ein gewünschtes Maß reduziert.

Möglich ist auch, eine außenliegende Strahlbegrenzungshülse vorzusehen, die eine innenliegende Strahlleithülse einschließt.

Außerdem können die Strahlleithülse 1 und die Strahlbegrenzungshülse 20 so gegeneinander angestellt werden, dass eine verschlissene Steuerkante 5 der außenliegenden Strahlleithülse 1 durch die Steuerkante 25 der inneren Strahlbegrenzungshülse 20 überdeckt wird. Dadurch erfüllt bei starkem Verschleiß die Strahlbegrenzungshülse die ursprüngliche Funktion der Leithülse und umgekehrt.

In Fig. 3 sind die Strahlleithülse 1 und die Strahlbegrenzungshülse 20 zudem noch axial gegeneinander verschiebbar angeordnet. Dadurch sind je zwei der Bogenkanten 7, 27 und 8, 28 in den Eingriff mit dem Strahlmittel zu bringen, wodurch die Höhe H der Öffnung für den Strahlmittelaustritt reduzierbar ist. In der gezeigten Ausführungsform wird die Austrittsöffnung einerseits von der innenliegenden Strahlbegrenzungshülse 20 mit deren Begrenzungskante 26 und unterer Bogenkante 28 und andererseits von der Strahlleithülse 1 mit deren Steuerkante 5 und oberer Bogenkante 6 definiert.

In Fig. 4 ist die Funktion der Strahlleithülse 1 und der Strahlbegrenzungshülse 20 im Betrieb schematisch dargestellt. Das Strahlmittel 15 wird durch ein Verteilerrad 12 beschleunigt und in den Raum zwischen zwei Wurfschaufeln 11.1, 11.2 geschleudert. Dabei ist die Strahlleithülse 1 so gestellt, dass ihre Steuerkante 5 das Strahlmittel von der Unterkante der Wurfschaufel 11.1 weglenkt, damit letztere nicht von unten zerstört wird. Die Strahlleithülsenöffnung ist aber im Betrieb so groß geworden, dass durch die Begrenzungskante 6 der Strahlleithülse 1 nicht mehr verhindert wird, dass Strahlmittel 15 die Unterkante der Wurfschaufel 11.2 trifft.

Durch die erfindungsgemäß vorgesehene zusätzliche Strahlbegrenzungshülse 20 wird eine Begrenzungskante 26 bereitgestellt, die die genannte Funktion der Begrenzungskante 6 übernimmt. Durch kontinuierliches Nachdrehen der Strahlleithülse 1 in der durch den Pfeil in Fig. 4 angedeuteten Schleuderraddrehrichtung und durch gegensätzliches Verdrehen der Strahlbegrenzungshülse 20 kann der kontinuierliche Verschleiß der Steuerkante 5 kompensiert werden, so dass die durch die beiden Hülsen 1, 20 im Zusammenspiel definierte Öffnung immer den gleichen Öffnungswinkel aufweist und das Strahlmittel verschleißunabhängig zwischen die Wurfschaufeln 11.1, 11.2 geschleudert wird, ohne deren Unterkante zu treffen und damit eine Selbstzerstörung des Schleuderrads auszulösen.

Der Werkstoff der Strahlleithülse 1 und/oder der Strahlbegrenzungshülse 20 ist beispielsweise hochfestes Sintermetall oder eine hochfeste Legierung, gegebenenfalls auch KeramikMaterial.

Je nach Funktion weisen die Hülsen an den besonders dem Strahlmittel ausgesetzten Stellen gehärtete Steuer- oder Begrenzungskanten auf. Vorgesehen sein kann auch, die Steuer- und oder Begrenzungskanten als auswechselbare Einsätze für die Strahlleithülse bzw. Strahlbegrenzungshülse auszubilden.

## Patentansprüche

1. Schleuderradanordnung zur Oberflächenbehandlung von Werkstücken, mit einem Schleuderrad (10), das mehrere radial an diesem angeordnete Wurfschaufeln (11.1,..., 11.n), ein koaxial zu dem Schleuderrad (10) angeordnetes Verteilerrad (12) und eine ebenso koaxial zu diesem angeordnete, nachstellbare Strahlleithülse (1) aufweist, mit der die Richtung des bearbeitenden Strahles (15) durch Verstellung einer Leithülsenöffnung (2) der, Strahlleithülse (1) gesteuert wird, mit einer konzentrisch zu der Strahlleithülse (1) angeordneten Strahlbegrenzungshülse (20), die relativ zu der Strahlleithülse (1) verdrehbar ist und die eine Fensteröffnung (22) mit einer Strahlbegrenzungskante (25) aufweist, welche in eine die Leithülsenöffnung (2) der Strahlleithülse (1) wenigstens teilweise überdeckende Position stellbar ist, wobei die Strahlbegrenzungshülse (20) innerhalb oder außerhalb der Strahlleithülse (1) angeordnet ist,
**dadurch gekennzeichnet,**
**daß** die Strahlbegrenzungshülse (20) und die Strahlleithülse (1) relativ zueinander axial verschiebbar sind.

2. Schleuderradanordnung nach Anspruch 1, **dadurch gekennzeichnet, daß** die Leithülsenöffnung (2) und die Fensteröffnung (22) einen gleichen Öffnungswinkel und eine gleiche Öffnungshöhe (H) aufweisen.

3. Schleuderradanordnung nach Anspruch 1 oder 2, **dadurch gekennzeichnet, daß** die Anordnung mit wenigstens einem externen oder internen Sensor zur Ermittlung des Verschleißes und der Verschleißrichtung bei der Leithülsenöffnung (2) der Strahlleithülse (1) und/oder der Fensteröffnung (22) der Strahlbegrenzungshülse (20) versehen ist, daß der Sensor mit einem elektronischen Steuerkreis verbunden ist und daß bei einem durch Verschleiß verursachten Ansprechen des Sensors eine Winkelverstellung der Strahlleithülse (1) und/oder der Strahlbegrenzungshülse (20) über jeweils wenigstens ein Stellglied auslösbar ist.

4. Schleuderradanordnung nach einem der Ansprüche 1 bis 3, **dadurch gekennzeichnet, daß** im laufenden Betrieb das Strahlbild in seiner Größe durch radiales und axiales Verstellen der Stahlleithülse (1) relativ zu der Strahlbegrenzungshülse (20) änderbar ist.

5. Schleuderradanordnung nach einem der Ansprüche 1 bis 4, **dadurch gekennzeichnet, daß** die Fensteröffnung (22) durch Verstellen der Hülsen (1 und 20) vollständig verschließbar ist.

6. Schleuderradanordnung nach einem der Ansprüche 1 bis 5, **dadurch gekennzeichnet, daß** mit Hilfe eines Servomotors oder eines Schrittschaltgetriebes entsprechend einer vorgegebenen Signalfolge die Strahlleithülse (1) soweit verstellbar ist, daß die Abtragung ihrer Steuerkante (5) kompensiert ist.

7. Schleuderradanordnung nach einem der Ansprüche 1 bis 6, **dadurch gekennzeichnet, daß** mit Hilfe eines Servomotors oder eines Schrittschaltgetriebes entsprechend einer vorgegebenen Signalfolge die Strahlbegrenzungshülse (20) soweit verstellbar ist, daß die Abtragung ihrer Strahlbegrenzungskante (25) kompensiert ist.

## Claims

1. A blast wheel arrangement for machining the surfaces of workpieces, with a blast wheel (10) comprising a plurality of rocker shovels (11.1, ..., 11.n) arranged radially thereto, a distribution wheel (12) arranged coaxially to the blast wheel (10) and a readjustable jet guiding shell (1) also arranged coaxially to the blast wheel (10) and used to control the direction of the machining jet (15) by adjusting a guiding shell aperture (2) of the jet guiding shell (1), with a jet limiting shell (20) that is arranged concentrically to the jet guiding shell (1) and can be turned in relation to the jet guiding shell (1) and comprises a window-like aperture (22) with a jet limiting edge (25), which can be set to a position which, at least in part, covers the guiding shell aperture (2) of the jet guiding shell (1), wherein the jet limiting shell (20) is arranged inside or outside of the jet guiding shell (1), **characterized in that** the jet limiting shell (20) and the jet guiding shell (1) are slidable in relation to each other in axial direction.

2. A blast wheel arrangement according to Claim 1, **characterized in that** the guiding shell aperture (2) and the window-like aperture (22) each comprise the same aperture angle and the same aperture height (H).

3. A blast wheel arrangement according to Claim 1 or 2, **characterized in that** the arrangement is provided with at least one external or internal sensor for registering the wear and the wear direction at the guiding shell aperture (2) of the jet guiding shell (1) and/or the window-like aperture (22) of the jet limiting shell (20), that the sensor is connected to an electronic control circuit and that, whenever there is wear causing the sensor to respond, an angular adjustment of the jet guiding shell (1) and/or the jet limiting shell (20) can each be initiated through at least one control element.

4. A blast wheel arrangement according to anyone of Claims 1 to 3, **characterized in that**, during running operation, the size of the jet pattern can be changed by adjusting the jet guiding shell (1) in relation to the jet limiting shell (20) both radially and axially.

5. A blast wheel arrangement according to anyone of Claims 1 to 4, **characterized in that** the window-like aperture (22) can be completely closed by adjusting the shells (1 and 20).

6. A blast wheel arrangement according to anyone of Claims 1 to 5, **characterized in that**, by means of a servo motor or a step gear and in accordance with a given signal sequence, the jet guiding shell (1) can be adjusted as far as necessary to compensate the abrasion of its control edge (5).

7. A blast wheel arrangement according to anyone of Claims 1 to 6, **characterized in that**, by means of a servo motor or a step gear and in accordance with a given signal sequence, the jet limiting shell (20) can be adjusted as far as necessary to compensate the abrasion of its jet limiting edge (25).

## Revendications

1. Ensemble roue de projection pour le traitement de surface de pièces à travailler, avec une roue de projection (10) qui comporte plusieurs palettes de projection (11.1, ..., 11.n) disposées radialement sur celle-ci, une roue distributrice (12) disposée coaxialement par rapport à la roue de projection (10) et une douille de direction de jet (1) ajustable et disposée également coaxialement par rapport à celle-ci, par laquelle la direction du jet de traitement (15) est commandée par réglage d'un orifice (2) de la douille de direction du jet (1), avec une douille de limitation du jet (20) disposée concentriquement par rapport à la douille de direction du jet (1), pouvant subir une rotation relativement à la douille de direction du jet (1) et comportant une ouverture de fenêtre (22) avec une arête de limitation du jet (25), laquelle peut être mise dans une position recouvrant au moins partiellement l'orifice (2) de la douille de direction du jet (1), la douille de limitation du jet (20) étant disposée à l'intérieur ou à l'extérieur de la douille de direction du jet (1),
**caractérisé en ce que** la douille de limitation du jet (20) et la douille de direction du jet (1) sont déplaçables axialement relativement l'une à l'autre.

2. Ensemble roue de projection selon la revendication 1, **caractérisé en ce que** l'orifice (2) de la douille de direction et l'ouverture de fenêtre (22) ont un même angle d'ouverture et une même hauteur d'ouverture (H).

3. Ensemble roue de projection selon la revendication 1 ou 2, **caractérisé en ce que** l'ensemble est pourvu d'au moins un capteur externe ou interne pour déterminer l'usure et le sens de l'usure dans le cas de l'orifice (2) de la douille de direction du jet (1) et/ou de l'ouverture de fenêtre (22) de la douille de limitation du jet (20), **en ce que** le capteur est relié à un circuit de commande électronique et **en ce que**, dans le cas d'une réaction du capteur provoquée par l'usure, un déplacement angulaire de la douille de direction du jet (1) et/ou de la douille de limitation du jet (20) peut être déclenché par l'intermédiaire de respectivement au moins un organe de réglage.

4. Ensemble roue de projection selon l'une des revendications 1 à 3, **caractérisé en ce que**, en cours de fonctionnement, l'image du jet est modifiable quant à sa taille par déplacement radial et axial de la douille de direction du jet (1) relativement à la douille de limitation du jet (20).

5. Ensemble roue de projection selon l'une des revendications 1 à 4, **caractérisé en ce que** l'ouverture de fenêtre (22) peut être entièrement fermée par déplacement des douilles (1 et 20).

6. Ensemble roue de projection selon l'une des revendications 1 à 5, **caractérisé en ce que**, à l'aide d'un servomoteur ou d'un mécanisme d'avance pas à pas, la douille de direction du jet (1) peut être déplacée selon une suite donnée de signaux jusqu'à ce que l'érosion de son arête de commande (5) soit compensée.

7. Ensemble roue de projection selon l'une des revendications 1 à 6, **caractérisé en ce que**, à l'aide d'un servomoteur ou d'un mécanisme d'avance pas à pas, la douille de limitation du jet (20) peut être déplacée selon une suite donnée de signaux jusqu'à ce que l'érosion de son arête de limitation du jet (25) soit compensée.
